# EUROPÄISCHE PATENTSCHRIFT

(11) **EP 4 267 906 B1**
(45) Veröffentlichungstag und Bekanntmachung des Hinweises auf die Patenterteilung: **05.06.2024**
(21) Anmeldenummer: 23710994.7
(22) Anmeldetag: 10.03.2023
(51) Int. Cl.: F41A 17/08

(54) **WAFFENSYSTEM MIT EINER ERSTEN WAFFE UND EINER ZWEITEN WAFFE**
WEAPON SYSTEM WITH A FIRST WEAPON AND A SECOND WEAPON
SYSTÈME D'ARMES COMPRENANT UNE PREMIÈRE ARME ET UNE DEUXIÈME ARME

(30) Priorität: 18.03.2022 DE 102022202707
(43) Veröffentlichungstag der Anmeldung: 01.11.2023
(73) Patentinhaber: ATLAS ELEKTRONIK GmbH, 28309 Bremen (DE); thyssenkrupp AG, 45143 Essen (DE)
(72) Erfinder: SCHMUHL, Lars-Anders, 28205 Bremen (DE)
(74) Vertreter: thyssenkrupp Intellectual Property GmbH
(86) Internationale Anmeldenummer: PCT/EP2023/056130
(87) Internationale Veröffentlichungsnummer: WO 2023/174809

(56) Entgegenhaltungen:
- DE-A1- 2 555 020
- US-H- H2 255

## Beschreibung

Die Erfindung bezieht sich auf ein Waffensystem mit zwei Waffen. Das Waffensystem kann das Waffensystem eines Wasserfahrzeugs, beispielsweise eines Überwasserkampfschiffes umfassen.

Waffensysteme, insbesondere auf Plattformen, die verschiedene Waffen auf geringem Bauraum aufweisen, wie z.B. auf einem Überwasserschiff, haben das Problem, dass sich die abgeschossene Munition verschiedener Waffen nach dem Abfeuern treffen kann. Dies kann jedoch zu einer Gefahr für die Trägerplattform werden, auf der das Waffensystem angeordnet ist. Bei ballistischen Geschossen als Munition kann sich beispielsweise die Flugbahn verändern, wodurch ein Ziel verfehlt werden kann, das dann weiterhin eine Gefahr für die Trägerplattform darstellt. Wird die Munition mit großem Kaliber, beispielsweise eine Rakete, von einer anderen Waffe getroffen, kann diese explodieren und die Trägerplattform zumindest beschädigen. Bisherige Lösungen sind mit einer dauerhaften Einschränkung des Wirkungsradius, d.h. des Korridors in dem die Waffe ihre Munition abfeuern kann, verbunden. Beispielsweise wird eine rotierbare Waffe durch mechanische Anschläge derart begrenzt, dass sich die abgefeuerte Munition dieser Waffe und einer anderen Waffe nicht treffen kann. Dadurch wird die Waffe jedoch unnötigerweise in ihrem Wirkungsradius eingeschränkt.

US H 2255 H bezieht sich allgemein auf die Wahrscheinlichkeit des Brudermordes von Geschützen. Insbesondere werden Techniken vorgestellt, die ein systematisches und vergleichendes Abfangen von Brudermorden durch gleichzeitig kollidierende Waffensysteme ermöglichen. Waffenbrudermord stellt seit langem ein Sicherheitsrisiko für Waffensysteme dar. Als Brudermord gilt ein Angriff anderer befreundeter Streitkräfte auf befreundete Streitkräfte.

DE 25 55 020 A1 offenbart ein System, das dazu dient, das Abfeuern einer Schusswaffe innerhalb eines bestimmten Azimutwinkelbereichs zu verhindern.

Die Aufgabe der vorliegenden Erfindung besteht deshalb darin, ein verbessertes Konzept für Waffensysteme zu schaffen.

Die Aufgabe wird durch den Gegenstand der unabhängigen Patentansprüche gelöst. Weitere vorteilhafte Ausführungsformen sind der Gegenstand der abhängigen Patentansprüche.

Ausführungsbeispiele zeigen ein Waffensystem mit einer Unterbrechereinheit, einer ersten Waffe und einer zweiten Waffe. Die erste Waffe ist ausgebildet, eine erste Munition innerhalb eines ersten Korridors abzuschießen. Die zweite Waffe ist ausgebildet, eine zweite Munition innerhalb eines zweiten Korridors abzuschießen, wobei sich der erste Korridor und der zweite Korridor in einem Bereich überschneiden, in dem eine Kollision der ersten und der zweiten Munition eine Gefahr für eine Trägerplattform des Waffensystems darstellt. Die Unterbrechereinheit ist ferner ausgebildet, das Schießen der zweiten Waffe zu unterbinden, wenn die erste Waffe schießt.

Ein Waffensystem eines Wasserfahrzeugs, beispielsweise eines Überwasserschiffes, kann neben der Trägerplattform die Segmente Combat System (CS, dt.: Waffeneinsatzsystem), Navigationssystem (NAV) und Kommunikationssystem (COMMS) aufweisen. Das Combat System kann neben dem Combat Management System (CMS, dt.: Führungssystem) ein Sensor-System (u.a. Taktisches (3D) Radar, Zielfolgeradar(e), Infrarotsensor(en), etc.) und (verschiedene) Waffen (u.a. Raketen System, Rohrwaffe, etc.) umfassen. Dem CMS kommt dabei die Rolle zu, Sensorinformationen über zu bekämpfende Ziele den Waffen zuzuweisen. Diese Funktion erzeugt die sogenannten Funktionsketten. Eine Funktionskette wird durch die Auswahl eines Zieles zur Bekämpfung, der Zuordnung eines Feuerleitsensors und der Zuordnung einer Waffe (oder eines Feuerkanals einer Waffe die mehr als ein Ziel zur gleichen Zeit bekämpfen kann) definiert und realisiert. Diese können vom Bediener manuell an einer CMS Konsole initiiert und ausgeführt werden oder automatisch vom CMS vorgeschlagen zu werden. Auch die automatische Ausführung ist möglich.

Auf Überwasserkampfschiffen kommen zur Selbstverteidigung u.a. Rohrwaffensysteme verschiedener Kaliber zum Einsatz. Die eingesetzten Kaliber reichen von kurzreichweitigen 12.7mm Kanonen über mittlere Kaliber von 20mm, 27mm, 30mm und 76mm bis hin zum derzeitig größten eingesetzten Kaliber von 127mm. Die größte Bedrohung für ein Überwasserkampfschiff ist ein Angriff aus der Luft, beispielsweise von einer Rakete. Daher ist das Schiff auch mit einem Raketen System gegen Bedrohungen aus der Luft stets ausgestattet (Surface to air (SAM) System).

Das SAM System ist als Vertical Launch System (VLS - dt.: Senkrechtstartsystem oder Raketenstarteinrichtung) ausgeführt, um eine 360-Grad Abdeckung zu erreichen. Die Rakete steigt also zunächst senkrecht aus der im Vorschiff befindlichen Waffe auf, um dann, bereits in der Luft, in die Richtung der Bedrohung zu schwenken. Zwischen VLS und Brücke, gesehen vom Bug zum Heck des Schiffes, befindet sich typischerweise eine kurzreichweitige, nach vorne gerichtete Kanone (Short Range Gun - SRG fwd). Die SRG kann ein beliebiges Kaliber aufweisen. Durch die schiffbaulich per Design festgelegten typischen Einbauorte ist stets die Gefahr vorhanden, dass die SRG fwd in die startende Rakete schießt.

So kann es sich bei der ersten Waffe um eine, beispielsweise mittels eines Senkrechtstartsystems abschießbare Munition, beispielsweise eine Rakete, handeln. Bei der zweiten Waffe kann es sich um kurzreichweitige Kanone oder eine Kanone mittleren Kalibers handeln. Dies ist ein Beispiel dafür, dass es sich bei der ersten Waffe und der zweiten Waffe um Waffen unterschiedlichen Typs handelt. Als Munition können beispielsweise Raketen oder ballistische Munition verwendet werden. Als Korridor wird der Bereich bezeichnet, der durch die Kurvenschar jeglicher möglichen Flugkurven der Munition einer Waffe definiert ist.

Ferner bedeutet, dass Unterbinden des Schießens der zweiten Waffe zu wenn die erste Waffe schießt, dass verhindert wird, dass die zweite Waffe, beispielsweise die SRG fwd, für einen bestimmten Zeitraum abgefeuert werden kann wenn die Waffe aktuell nicht feuert und falls sie schon im Feuern begriffen ist soll sie unverzüglich (d.h. auch während eines Bursts) aufhören zu schießen.

Idee ist es somit eine vollständige räumliche Nutzung der Waffen zu ermöglichen. Die räumliche Nutzung der Waffen ergibt sich hierbei aus ihrer Spezifikation bzw. den Vorgaben des Herstellers. Erst durch die Integration der Waffen in ein Waffensystem entsteht die Problematik, dass sich die abgeschossene Munition treffen kann. Dass die vollständige räumliche Nutzung der Waffen ermöglicht wird heißt demnach, dass in den Abschusskorridor einer Waffe nicht eingegriffen wird. Vielmehr wird, für einen bestimmten Zeitraum, in den Feuerkreis der Waffe eingegriffen. D.h. es wird ein zeitlicher Eingriff in die Waffe vorgenommen, statt einen räumlichen Eingriff vorzunehmen. Dieser Eingriff ist deutlich weniger invasiv, als der räumliche Eingriff. Somit wird der gleichzeitige, sichere Einsatz der beiden Waffen, beispielsweise der SAM und Short Range Gun (SRG) zur Selbstverteidigung ermöglicht. D.h. die Selbstverteidigungsfähigkeit wird erhöht.

Ausführungsbeispiele zeigen, dass die Unterbrechereinheit ausgebildet ist, das Schießen der zweiten Waffe zu beginnen oder fortzusetzen, wenn die erste Waffe nicht mehr schießt und ein Schießbefehl zum Abschießen der zweiten Waffe besteht. D.h. dass beispielsweise ein Burst unterbrochen wird, um die erste Waffe abzufeuern, im Anschluss an das Abfeuern der ersten Waffe jedoch fortgesetzt wird, wenn der Feuerkreis der Waffe weiterhin scharfgeschaltet ist.

In weiteren Ausführungsbeispielen ist die Unterbrechereinheit ausgebildet, den Zeitpunkt, zu dem die erste Waffe nicht mehr schießt, durch den Ablauf einer vorbestimmten Zeitdauer zu bestimmen, wobei die vorbestimmte Zeitdauer länger gewählt ist als eine maximale Schießdauer der ersten Waffe. D.h., dass die maximale Zeitdauer, für die die erste Waffe schießen kann, hardwaretechnisch oder softwaretechnisch begrenzt ist. Als hardwaretechnische Begrenzung ist z.B. zu verstehen, dass nur eine oder eine vorbestimmte Anzahl von Munition, beispielsweise Raketen, abgefeuert werden können, beispielsweise, weil dann nachgeladen werden muss. Als softwaretechnische Begrenzung ist z.B. zu verstehen, dass nur eine oder eine vorbestimmte Anzahl von Munition, beispielsweise Raketen, abgefeuert werden darf, bzw. eine Schussdauer begrenzt ist. Diese softwaretechnische Begrenzung kann fest voreingestellt sein oder manuell, beispielsweise durch einen Waffenoperator, eingestellt werden. Die vorbestimmte Zeitdauer kann demnach ebenfalls voreingestellt sein oder die manuelle Einstellung wird übernommen. Wird die manuelle Einstellung übernommen, optimiert, d.h. verringert, dies die Zeit in der die zweite Waffe nicht feuern kann.

Weitere Ausführungsbeispiele zeigen, dass die erste Waffe im Wesentlichen senkrecht abgefeuert wird. D.h. bei der ersten Waffe handelt es sich um ein VLS. So kann die erste Waffe eine Bodenluftwaffe, beispielsweise eine SAM, umfassen.

Weitere Ausführungsbeispiele zeigen, dass die zweite Waffe eine ballistische Waffe, beispielsweise eine SRG, umfasst.

In Ausführungsbeispielen ist die Unterbrechereinheit als steuerbarer Schalter in Hardware ausgebildet. So kann die Unterbrechereinheit beispielsweise ein Zeitrelais umfassen bzw. ein Zeitrelais sein. Insbesondere kann der steuerbare Schalter in einen Feuerkreis der zweiten Waffe integriert sein, wobei der steuerbare Schalter geöffnet ist, wenn die erste Waffe schießt. Die Ansteuerung des steuerbaren Schalters kann auch mittels einer Software erfolgen. In diesem Fall weist das Waffensystem ferner eine Recheneinheit, beispielsweise das CMS, auf. So kann ein Feuersignal zum Abfeuern der ersten Waffe unmittelbar mittels der Recheneinheit, beispielsweise eines Computers detektiert werden oder z.B. mittels eines Hardwaresensors, beispielsweise eines Strommessgeräts, detektiert werden, der eine entsprechende Benachrichtigung an die Recheneinheit sendet. Basierend auf dem detektierten Feuersignal wird dann der steuerbare Schalter mittels der Recheneinheit geschaltet, um das Feuern, d.h. das Abschießen, der zweiten Waffe zu unterbinden. Der steuerbare Schalter kann vom Hersteller der zweiten Waffe, vorteilhafterweise in Hardware, bereits implementiert sein. Dieser wird z.B. als Unterbrecherschalter bezeichnet und ist ein qualifizierter Sicherheitsmechanismus.

In weiteren Ausführungsbeispielen ist die Unterbrechereinheit in Software ausgebildet. In diesem Fall kann auch der Feuerkreis der zweiten Waffe in Software ausgebildet sein.

Unabhängig davon, ob der Feuerkreis in Hardware oder in Software ausgebildet ist und ob der steuerbare Schalter in Hardware oder in Software ausgebildet ist, kann die Unterbrechereinheit gemäß der beiden vorbeschriebenen Ausführungsbeispiele in einen Feuerkreis der zweiten Waffe eingreifen, um das Schießen der zweiten Waffe zu unterbinden. Somit kann das Abfeuern der zweiten Waffe sicher unterbunden werden. Als Feuerkreis wird die Implementierung der Freigabekette verstanden. Die Freigabekette kann regulär eine beliebige Auswahl und Kombination folgender (Hardware oder Software) Schalter umfassen: Totmannschalter, Feuerknopf, Schlüsselschalter, Kommandantenfreigabe. Diese Serienschaltung kann nunmehr um die Unterbrechereinheit als weiterer Schalter in der Serienschaltung ergänzt werden.

Analog ist ferner ein entsprechendes Verfahren zur Steuerung eines Waffensystems umfassend eine erste Waffe und einer zweiten Waffe offenbart, wobei die erste Waffe ausgebildet ist, eine erste Munition innerhalb eines ersten Korridors abzuschießen; wobei die zweite Waffe ausgebildet ist, eine zweite Munition innerhalb eines zweiten Korridors abzuschießen, wobei sich die erste Munition von der zweiten Munition unterscheidet; wobei sich der erste Korridor und der zweite Korridor in einem Bereich überschneiden, in dem eine Kollision der ersten und der zweiten Munition eine Gefahr für eine Trägerplattform des Waffensystems darstellt; wobei das Verfahren das Unterbinden des Schießens der zweiten Waffe umfasst, wenn die erste Waffe schießt.

Bevorzugte Ausführungsbeispiele der vorliegenden Erfindung werden nachfolgend Bezug nehmend auf die beiliegenden Zeichnungen erläutert. Es zeigen:
Fig. 1: eine schematische Darstellung des Waffensystems auf einem Überwasserkampfschiff als (Träger-) Plattform, wobei Fig. 1a eine schematische Seitenansicht und Fig. 1b eine schematische Draufsicht der Plattform offenbart;
Fig. 2: eine schematische Darstellung eines Feuerkreises der zweiten Waffe.

Bevor nachfolgend Ausführungsbeispiele der vorliegenden Erfindung im Detail anhand der Zeichnungen näher erläutert werden, wird darauf hingewiesen, dass identische, funktionsgleiche oder gleichwirkende Elemente, Objekte und/oder Strukturen in den unterschiedlichen Figuren mit den gleichen Bezugszeichen versehen sind, so dass die in unterschiedlichen Ausführungsbeispielen dargestellte Beschreibung dieser Elemente untereinander austauschbar ist bzw. aufeinander angewendet werden kann.

Fig. 1a zeigt eine schematische Seitenansicht eines Überwasserkampfschiffes 20 als Trägerplattform für ein Waffensystem 22 umfassend eine erste Waffe 22a und eine zweite Waffe 22b. Als erste Waffe ist ein VLS dargestellt. Als zweite Waffe ist eine Rohrwaffe dargestellt, beispielsweise eine SRG. Die erste Waffe 22a schießt ihre Munition innerhalb eines erste Korridors ab, der durch die Linien 24a und 24b begrenzt wird. Die zweite Waffe schießt ihre Munition innerhalb eines zweiten Korridors ab, der durch die Linien 26a und 26b begrenzt wird. Die Linien 26a und 26b sind insoweit durch einen vertikalen Schwenkbereich der zweiten Waffe definiert. Schraffiert dargestellt ist nunmehr ein Überschneidungsbereich 28 der beiden Korridore.

Fig. 1b zeigt eine Fig. 1a entsprechende schematische Draufsicht auf das Überwasserkampfschiff 20. Hier ist für die zweite Waffe ein horizontaler Schwenkbereich dargestellt, der die Linien 26c und 26d definiert. D.h., die Linien 26c, 26d begrenzen den zweiten Korridor horizontal. Daraus resultiert ein Volumen im Raum für den zweiten Korridor. Der erste Korridor weist horizontal keine signifikante Ausdehnung auf. Hier würden die Linien 24a, 24b senkrecht aus den Bildebene heraustreten. Der, aus Gründen der Übersichtlichkeit hier nicht dargestellte, Überlappungsbereich liegt demnach in Fig. 1b über der ersten Waffe und würde diese verdecken.

Fig. 2 zeigt eine schematische Darstellung von zwei Feuerkreisen 30a, 30b. Der erste Feuerkreis 30a ermöglicht es, die erste Waffe 22a abzufeuern und der zweite Feuerkreis 30b ermöglicht es, die zweite Waffe 22b abzufeuern. Beide Feuerkreise weisen jeweils verschiedene Schalter 32 auf. Ein erster Schalter 32a, 32a' ist beispielsweise jeweils ein Totmannschalter. Ein zweiter Schalter 32b, 32b' und weitere durch die drei Punkte angedeutete Schalter 32c, 32c' können andere Funktionen aufweisen. Beispielsweise können Schalter für einen Feuerknopf und/oder einen Schlüsselschalter und/oder eine Kapitänsfreigabe vorgesehen sein. Einer der Schalter symbolisiert ferner das finale Feuerkommando, das den Schaltkreis schließt. Gespeist werden die Feuerkreise durch jeweils eine Spannungsquelle 34, 34'. Alternativ kann auch eine gemeinsame Spannungsquelle für beide Feuerkreise vorgesehen sein. Ferner ist es nicht notwendig, dass beide Feuerkreise identisch, beispielsweise mit der gleichen Anzahl an Schaltern 32 ausgebildet sind.

Ferner ist die Unterbrechereinheit 36, hier in Form eines Zeitrelais, dargestellt. Das Zeitrelais kann durch das Schließen des ersten Feuerkreises, d.h. das Abfeuern der ersten Waffe 22a, geschaltet, d.h. geöffnet werden. Hierdurch wird automatisch der zweite Feuerkreis 30b unterbrochen. Die erste Waffe 22a kann nun so ausgestaltet sein, dass sie nach einem Impuls durch das Schließen des ersten Feuerkreises 30a automatisch eine vorbestimmte Anzahl (auch als Salve bezeichnet) von Schüssen, d.h. beispielsweise Raketen, abschießt. In diesem Fall kann das Zeitrelais so eingestellt werden, dass dieses automatisch wieder schließt, wenn alle Schüsse der vorbestimmten Anzahl von Schüssen abgegeben sind. Diese Zeitdauer kann vorab ermittelt werden.

Alternativ ist die erste Waffe 22a ausgestaltet, ihre Munition so lange abzufeuern, wie der Feuerkreis 30a geschlossen ist. Dann kann das Zeitrelais so eingestellt werden, dass die Zeitdauer bis das Zeitrelais wieder schließt so lang gewählt ist, dass ein Schuss Munition, beispielsweise eine Rakete, abgefeuert werden kann.

Es sei angemerkt, dass beide Feuerkreise nur beispielhafte Ausgestaltungen schematisch darstellen. Andere Ausgestaltungen sind ebenfalls denkbar. Insbesondere können die Feuerkreise auch unterschiedlich ausgestaltet sein, beispielsweise eine unterschiedliche Zahl von Schaltern 32 aufweisen.

Obwohl manche Aspekte im Zusammenhang mit einer Vorrichtung beschrieben wurden, versteht es sich, dass diese Aspekte auch eine Beschreibung des entsprechenden Verfahrens darstellen, sodass ein Block oder ein Bauelement einer Vorrichtung auch als ein entsprechender Verfahrensschritt oder als ein Merkmal eines Verfahrensschrittes zu verstehen ist. Analog dazu stellen Aspekte, die im Zusammenhang mit einem oder als ein Verfahrensschritt beschrieben wurden, auch eine Beschreibung eines entsprechenden Blocks oder Details oder Merkmals einer entsprechenden Vorrichtung dar.

Die oben beschriebenen Ausführungsbeispiele stellen lediglich eine Veranschaulichung der Prinzipien der vorliegenden Erfindung dar. Es versteht sich, dass Modifikationen und Variationen der hierin beschriebenen Anordnungen und Einzelheiten anderen Fachleuten einleuchten werden. Deshalb ist beabsichtigt, dass die Erfindung lediglich durch den Schutzumfang der nachstehenden Patentansprüche und nicht durch die spezifischen Einzelheiten, die anhand der Beschreibung und der Erläuterung der Ausführungsbeispiele hierin präsentiert wurden, beschränkt sei.

### Bezugszeichenliste:

- 20: Überwasserkampfschiff
- 22: Waffensystem
- 22a: erste Waffe
- 22b: zweite Waffe
- 24: erster Korridor
- 26: zweiter Korridor
- 28: Überschneidungsbereich des ersten und des zweiten Korridors
- 30: Feuerkreis
- 32: Schalter
- 34: Spannungsquelle
- 36: Unterbrechereinheit

## Patentansprüche

1. Waffensystem (22) mit folgenden Merkmalen:
einer ersten Waffe (22a), die ausgebildet ist, eine erste Munition innerhalb eines ersten Korridors (24) abzuschießen;
einer zweiten Waffe (22b), die ausgebildet ist, eine zweite Munition innerhalb eines zweiten Korridors (26) abzuschießen,
wobei sich der erste Korridor (24) und der zweite Korridor (26) in einem Bereich (28) überschneiden, in dem eine Kollision der ersten und der zweiten Munition eine Gefahr für eine Trägerplattform (20) des Waffensystems darstellt;
**gekennzeichnet durch**
eine Unterbrechereinheit (36),
wobei die Unterbrechereinheit (36) ausgebildet ist, das Schießen der zweiten Waffe (22b) zu unterbinden, wenn die erste Waffe (22a) schießt.

2. Waffensystem (22) gemäß Anspruch 1,
wobei die Unterbrechereinheit (36) ausgebildet ist, das Schießen der zweiten Waffe (22b) zu beginnen oder fortzusetzen, wenn die erste Waffe (22a) nicht mehr schießt und ein Schießbefehl zum Abschießen der zweiten Waffe (22b) besteht.

3. Waffensystem (22) gemäß Anspruch 2,
wobei die Unterbrechereinheit (36) ausgebildet ist, den Zeitpunkt, zu dem die erste Waffe (22a) nicht mehr schießt, durch den Ablauf einer vorbestimmten Zeitdauer zu bestimmen, wobei die vorbestimmte Zeitdauer länger gewählt ist als eine maximale Schießdauer der ersten Waffe.

4. Waffensystem (22) gemäß einem der vorherigen Ansprüche,
wobei die Unterbrechereinheit (36) in einen Feuerkreis (30b) der zweiten Waffe (22b) eingreift, um das Schießen der zweiten Waffe (22b) zu unterbinden.

5. Waffensystem (22) gemäß einem der vorherigen Ansprüche,
wobei das Waffensystem ausgebildet ist, die erste Waffe (22a) im Wesentlichen senkrecht abzufeuern.

6. Waffensystem (22) gemäß einem der vorherigen Ansprüche,
wobei die erste Waffe (22a) eine Bodenluftwaffe umfasst.

7. Waffensystem (22) gemäß einem der vorherigen Ansprüche,
wobei die zweite Waffe (22b) eine ballistische Waffe umfasst.

8. Waffensystem (22) gemäß einem der vorherigen Ansprüche,
wobei die Unterbrechereinheit (36) als steuerbarer Schalter in Hardware ausgebildet ist.

9. Waffensystem (22) gemäß einem der vorherigen Ansprüche,
wobei die Unterbrechereinheit (36) ein Zeitrelais umfasst.

10. Waffensystem (22) gemäß einem der vorherigen Ansprüche,
wobei die Unterbrechereinheit (36) in Software ausgebildet ist.

11. Waffensystem (22) gemäß einem der vorherigen Ansprüche,
wobei sich die erste Waffe (22a) und die zweite Waffe (22b) Waffen unterschiedlichen Typs sind.

12. Verfahren zur Steuerung eines Waffensystems (20) umfassend eine erste Waffe (22a) und einer zweiten Waffe (22b),
wobei die erste Waffe (22a) ausgebildet ist, eine erste Munition innerhalb eines ersten Korridors abzuschießen;
wobei die zweite Waffe (22b) ausgebildet ist, eine zweite Munition innerhalb eines zweiten Korridors abzuschießen, wobei sich die erste Munition von der zweiten Munition unterscheidet,
wobei sich der erste Korridor (24) und der zweite Korridor (26) in einem Bereich überschneiden, in dem eine Kollision der ersten und der zweiten Munition eine Gefahr für eine Trägerplattform (20) des Waffensystems (22) darstellt,
wobei das Verfahren das Unterbinden des Schießens der zweiten Waffe (22b) umfasst, wenn die erste Waffe (22a) schießt.

## Claims

1. Weapon system (22) having the following features
a first weapon (22a) configured to fire a first munition within a first corridor (24);
a second weapon (22b) configured to fire a second ammunition within a second corridor (26),
wherein the first corridor (24) and the second corridor (26) overlap in an area (28) where a collision of the first and second munitions poses a threat to a carrier platform (20) of the weapon system;
**characterized by** an interrupter unit (36),
wherein the interrupter unit (36) is configured to prevent the second weapon (22b) from firing when the first weapon (22a) is firing.

2. Weapon system (22) according to claim 1,
wherein the interrupter unit (36) is configured to start or continue firing the second weapon (22b) when the first weapon (22a) stops firing and there is a firing command to fire the second weapon (22b).

3. Weapon system (22) according to claim 2,
wherein the interrupter unit (36) is configured to determine the time at which the first weapon (22a) no longer fires by the expiry of a predetermined period of time, wherein the predetermined period of time is selected to be longer than a maximum firing duration of the first weapon.

4. Weapon system (22) according to any of the preceding claims,
wherein the interrupter unit (36) engages a firing circuit (30b) of the second weapon (22b) to stop the firing of the second weapon (22b).

5. Weapon system (22) according to any of the preceding claims,
wherein the weapon system is configured to fire the first weapon (22a) substantially vertically.

6. Weapon system (22) according to any one of the preceding claims,
wherein the first weapon (22a) comprises a ground-to-air weapon.

7. Weapon system (22) according to any one of the preceding claims,
wherein the second weapon (22b) comprises a ballistic weapon.

8. Weapon system (22) according to any one of the preceding claims,
wherein the interrupter unit (36) is formed as a controllable switch in hardware.

9. Weapon system (22) according to any one of the preceding claims,
wherein the interrupter unit (36) comprises a timing relay.

10. Weapon system (22) according to any one of the preceding claims,
wherein the interrupter unit (36) is formed in software.

11. Weapon system (22) according to any one of the preceding claims,
wherein the first weapon (22a) and the second weapon (22b) are weapons of different types.

12. Method for controlling a weapon system (20) comprising a first weapon (22a) and a second weapon (22b),
wherein the first weapon (22a) is configured to fire a first ammunition within a first corridor;
wherein the second weapon (22b) is configured to fire a second munition within a second corridor, the first munition being different from the second munition,
wherein the first corridor (24) and the second corridor (26) overlap in an area where a collision of the first and second munitions poses a threat to a carrier platform (20) of the weapon system (22),
the method comprising stopping firing of the second weapon (22b) when the first weapon (22a) is firing.

## Revendications

1. Système d'arme (22) comprenant les caractéristiques suivantes :
une première arme (22a) adaptée pour tirer une première munition à l'intérieur d'un premier couloir (24) ;
une deuxième arme (22b) adaptée pour tirer une deuxième munition à l'intérieur d'un deuxième couloir (26),
dans lequel le premier couloir (24) et le deuxième couloir (26) se croisent dans une zone (28) dans laquelle une collision de la première et de la deuxième munition constitue un danger pour une plate-forme de support (20) du système d'arme ;
**caractérisé par** une unité d'interruption (36) ;
dans lequel l'unité d'interruption (36) est adaptée pour interrompre le tir de la seconde arme (22b) lorsque la première arme (22a) tire.

2. Système d'arme (22) selon la revendication 1,
dans lequel l'unité d'interruption (36) est configurée pour commencer ou continuer le tir de la deuxième arme (22b) lorsque la première arme (22a) ne tire plus et qu'il existe un ordre de tir pour abattre la deuxième arme (22b).

3. Système d'arme (22) selon la revendication 2,
dans lequel l'unité d'interruption (36) est configurée pour déterminer le moment où la première arme (22a) ne tire plus par l'écoulement d'une durée prédéterminée, la durée prédéterminée étant choisie plus longue qu'une durée maximale de tir de la première arme.

4. Système d'arme (22) selon l'une quelconque des revendications précédentes,
dans lequel l'unité d'interruption (36) s'engage dans un circuit de tir (30b) de la deuxième arme (22b) afin d'interrompre le tir de la deuxième arme (22b).

5. Système d'arme (22) selon l'une quelconque des revendications précédentes,
dans lequel le système d'armes est configuré pour tirer la première arme (22a) de manière sensiblement verticale.

6. Système d'arme (22) selon l'une quelconque des revendications précédentes,
dans lequel la première arme (22a) comprend une arme terrestre.

7. Système d'arme (22) selon l'une quelconque des revendications précédentes,
dans lequel la deuxième arme (22b) comprend une arme balistique.

8. Système d'arme (22) selon l'une quelconque des revendications précédentes,
dans lequel l'unité d'interruption (36) est conçue comme un interrupteur contrôlable dans le matériel.

9. Système d'arme (22) selon l'une quelconque des revendications précédentes,
dans lequel l'unité d'interruption (36) comprend un relais de temporisation.

10. Système d'arme (22) selon l'une des revendications précédentes,
dans lequel l'unité d'interruption (36) est formée dans un logiciel.

11. Système d'arme (22) selon l'une des revendications précédentes,
dans lequel la première arme (22a) et la deuxième arme (22b) sont des armes de type différent.

12. Procédé de commande d'un système d'armes (20) comprenant une première arme (22a) et une deuxième arme (22b),
dans lequel la première arme (22a) est adaptée pour tirer une première munition à l'intérieur d'un premier corridor ;
la deuxième arme (22b) étant adaptée pour tirer une deuxième munition à l'intérieur d'un deuxième couloir, la première munition étant différente de la deuxième munition,
dans lequel le premier couloir (24) et le deuxième couloir (26) se croisent dans une zone où une collision des première et deuxième munitions présente un danger pour une plate-forme de support (20) du système d'arme (22),
le procédé comprenant l'inhibition du tir de la seconde arme (22b) lorsque la première arme (22a) tire.
